# EUROPÄISCHE PATENTSCHRIFT

(11) **EP 1 363 097 B1**
(45) Veröffentlichungstag und Bekanntmachung des Hinweises auf die Patenterteilung: **15.12.2010**
(21) Anmeldenummer: 03010678.5
(22) Anmeldetag: 13.05.2003
(51) Int. Cl.: F26B 17/24, F26B 17/10

(54) **Pneumatischer Schleudertrockner**
Pneumatic centrifugal dryer
Séchoir centrifuge pneumatique

(30) Priorität: 13.05.2002 DE 10221367
(43) Veröffentlichungstag der Anmeldung: 19.11.2003
(73) Patentinhaber: Bankwitz, Robert, Dr., 07570 Weida (DE)
(72) Erfinder: Bankwitz, Robert, Dr., 07570 Weida (DE)

(56) Entgegenhaltungen:
- EP-A- 0 459 603
- EP-A- 0 536 650
- DE-A- 1 629 070
- DE-A- 2 006 366
- DE-A- 3 919 828
- DE-A- 19 609 530
- DE-C- 148 620
- DE-C- 10 056 459
- FR-A- 998 617
- GB-A- 1 322 018
- US-A- 1 571 518
- US-A- 2 118 078
- US-A- 3 861 059

## Beschreibung

Die Erfindung betrifft ein Verfahren und eine Vorrichtung zum Trocknen pneumatisch förderbarer Güter, insbesondere von Holzfasern und ähnlichen pflanzlichen Stoffen, in einem Schleudertrockner mit beheizter Wand.

Bei der industriellen Trocknung von Holzspänen bereiten die meist aus Gründen der Wirtschaftlichkeit angewendeten hohen Temperaturen Emissionsprobleme durch thermische Zersetzung. Holzfasern werden industriell sehr energieintensiv in Stromtrockneren getrocknet. Für die Trocknung von Holzstoffen finden zunehmend Heißdampftrockner Verwendung, bei denen die Verdampfungswärme durch überhizten Brüdendampf in das Trockengut eingetragen wird. Der Eintrag der Verdampfungswärme in Form von Strahlungsenergie, z.B. nach FR-A-998 617 ohne Rückvermischung von Trockengut, ist zwar sehr produktschonend aber wenig energieeffizient und damit für Massenprodukte ungeeignet.

Rohrbündel-Rotationsbockner galten bisher als die Trockner mit dem geringsten Schadstoffanfall bei der Trocknung von Holzstoffen. Das liegt daran, dass diese Trockner schonend indirekt mit Dampf (oder Wärmeträgeröl) beheizt werden. Von großem Nachteil ist allerdings der dafür erforderliche Dampfkessel, es sei denn, Dampf steht ohnehin zur Verfügung. In normalen Rohrbündeln verhaken sich allerdings Holzfasern. Hierfür eignet sich ein spezieller, aufwendiger Heizregistertrockner der Firma VETTER MASCHINENBAU GMBH KASSEL.

Die EP 0 457 203 B1 beansprucht einen Trommeltrockner mit geschlossenem Dampf-Luft-Kreislauf, der insbesondere für die Trocknung von Substanzen mit starker Geruchsbelästigung geeignet ist, wobei die Brüden kondensiert werden und die nicht kondensierbaren Brüdenanteile verbrannt werden. Für diesen Trockner wird auch die Nutzung der Kondensationswärme der Brüden beansprucht. In der Patentschrift ist auch die Aufheizung der nicht kondensierbaren Brüdenanteile mittels Rauchgaskühler vor deren Eintritt in die Brennkammer beschrieben.

Die EP 0 459 603 B1 beansprucht Verfahren und Anlage zur Trocknung von Holzspänen, Holzfasern oder ähnlichen Schüttgütern in einem Brüdenkreislauf, bei dem die einen Trommeltrockner verlassenden rauchgasfreien Brüden in einem Wärmetauscher von den heißen Brenngasen indirekt erhitzt und dem Trockner wieder zugeführt werden, wobei ein Teilstrom aus diesem Kreislauf abgezweigt und zur thermischen Zersetzung der Schadstoffe zur Brennkammer geführt wird. Eine Brüdenkondensation findet nicht statt. Das gleiche Verfahren beschreibt die EP 0 508 546 A1.

Für die Trocknung von Stoffen, bei denen ein schwer zu reinigendes Brüdenkondensat anfällt, beansprucht die EP 0 714 006 B1 eine Verbesserung des Verfahrens der EP 0 459 603 B1 durch Aufheizung des zur Verbrennung gelangenden Brüdenteilstromes mit dem heißen, die Brennkammer direkt verlassenden Rauchgas, damit der folgende Gegenstromwärmetauscher für die Auskopplung der Trocknerwärme an der heißesten Stelle thermisch nicht mehr so stark belastet wird. Die Restwärme der Rauchgase wird dann noch zur Aufheizung der Verbrennungsluft und gegebenenfalls noch für eine Vortrocknung genutzt.

Bekanntlich sind Gase aufgrund ihrer geringen Dichte schlechte Wärmeträger und Verdampfungs-Kondensationskreisläufe übertragen die Wärme am besten. Die EP 0 851 194 A3 beansprucht, dass dem heißen Rauchgas einer Brennkammer zuerst Wärme durch einen Dampferzeuger entzogen wird, bevor in einem zweiten Wärmetauscher der Brüdenkreislauf erhitzt wird. Der Brüdenüberschuß wird verbrannt. Vorzugsweise wird als Trockner offensichtlich ein Rohrbündel-Rotationstrockner mit Gehäuse oder mit drehbarer Trommel verwendet, wobei ein Stromtrockner vorgeschaltet sein kann. Mit dieser Anordnung sollen niedrigere Abgastemperaturen erreichbar sein. Aus der Darstellung ist nicht ersichtlich, ob diese Anordnung wirtschaftliche Vorteile gegenüber dem klassischen Rohrbündel-Rotationstrockner mit nur einem Wärmeträgerkreislauf aufweist.

Nach der DE 100 56 459 C1 können faserige Stoffe mit geringem Schüttgewicht und hoher innerer Reibung, wie z.B. Holzfasern grundsätzlich nicht in einem Trockner nach der EP 0 714 006 B1 oder der DE 196 54 043 C2 getrocknet werden. Deshalb wird ein Verfahren beansprucht für einen Trockner, bei dem es sich offensichtlich um einen Stromtrockner handelt, mit im Kreislauf zwischen Trockner und Feuerungs-Wärmetauscher erhitzten Brüden und mit Brüdenkondensation, wie es bereits in der EP 0 365 851 B1 für einen Trommeltrockner beansprucht wurde, wobei die nicht kondensierten Brüdenanteile so über einen Wärmetauscher in die Feuerung geführt werden, wie es in der EP 0 714 006 B1 für die Entsorgung von Brüden ohne vorherige Kondensation beansprucht wird. In Unteranspruch 9 wird dann die Verwendung eines Stromtrockners für das Verfahren beansprucht.

Die DEUTSCHE BUNDESSTIFTUNG UMWELT hat 1999/2000 die Entwicklung des Heißdampf-Fasertrockneres der Firma SCHENKMANN & PIEL, LEVEREKUSEN gefördert. Hierbei handelt es sich um einen mit 0,5 bis 1,5 bar Überdruck betriebenen 100 m langen Stromtrockner mit nur geringer Überhitzung der im Kreislauf geführten Brüden (< 180 °C) zur Vermeidung gasförmiger Emissionen. Für 1 kg Wasserverdampfung müssen bei diesem Trockner etwa 50 kg (!) Brüden umgewälzt werden.

Die meisten Trocknungsverfahren sind regelungstechnisch ungünstig. Die DE 196 06 472 C1 beschreibt, wie bei einem Durchlauftrockner bereits beim Start die Soll-Restfeuchte durch eine aufwendige Regelung schnell erreicht werden kann. Die DE 196 09 530 A2 beschreibt eine zweistufige Trocknung von Biomasse, wobei die heiße Biomasse der ersten Stufe in einem nachgeschalteten Stromtrockner durch geregelte Verdunstungskühlung mit konditionierter Zuluft auf die exakte Verarbeitungsfeuchte eingestellt wird. Die EP 1 128 145 A2 beschreibt die Regelung eines Stromtrockners durch die Erfassung der Klimadaten innerhalb des Trockners mit Druck-, Temperatur- und Feuchtesensoren, deren Signale von einer Steuerung ausgewertet werden, welche die Temperatur des Heißgasstromes regelt.

Ein Problem bei mehrstufigen Trocknern, z.B. der verbreiteten Kombination Stromtrockner zur Vortrocknung und Trommeltrockner zur Haupttrocknung, ist die Menge des durch die gesamte Anlage geführten Brüdendampfes, dessen Abtrennung nach der Vortrocknung die DE 44 27 709 A1 beschreibt.

Mit indirekt beheiztem Umgas betriebene Durchlauftrockner sind recht aufwendig. Es gibt neue Versuche, den Aufwand für emissionsarmen Betrieb von Holzspänetrocknem zu senken. Dazu wird nach der WO 01/ 67016 A1 vorgeschlagen, den gesamten Überschuss des Umgasstromes eines mit Rauchgasen direkt beheizten Umgastrockners in die Feuerung zurückzuführen und den dadurch entstehenden Überschuss thermisch gereinigter Rauchgase für die ebenfalls direkte Heizung einer ebenfalls mit Umluft beriebenen Vortrocknung zu verwenden, wobei in der Vortrocknung aufgrund wesentlich niedrigerer Temperaturen durch höhere Feuchte weniger Zersetzungsprodukte gebildet werden.

Bei der Trocknung mechanisch unempfindlicher Güter, bzw. wenn ohnehin in einem Verfahren mit Zerkleinerung gearbeitet wird, werden mit Schleuderwellentrocknem sehr gute Stoff- und Wärmeübergänge erreicht. Durch die sehr gute Vereinzelung des Trockengutes steht nahezu die gesamte spezifische äußere Oberfläche des Trockengutes bei gleichzeitig hohen Turbulenzen für den Stoff- und Wärmeaustausch zur Verfügung. Einen interessanten Schleuder-Schnelltrockner beansprucht die EP 0 862 718 B1. Dieser mit Umgas indirekt beheizte pneumatische Schleudertrockner in stehender Bauart kombiniert in einem Behälter eine axial stehende Schleuderwelle mit einem klassierenden Stromtrockner. Hier wird aus einer Suspension Granulat definierter Körnung hergestellt. Für die Trocknung von Holzfasern und ähnlichen pflanzlichen Stoffen scheint dieser pneumatische Schleudertrockner mit Umgasbetrieb aber weniger geeignet zu sein.

Nach EP-A-0 536 650 wird Trockengut durch einen Schleuderteller in solcher Weise gegen eine überhizte Prallfläche geschleudert, dass ein dünner Flüssigkeitsfilm entsteht, welcher an der Wand entlang strömt. Dabei handelt es sich um einen Kontakttrockner, der für Holzfasern und ähnliche pflanzliche Stoffe nur zur Verdampfung des mechanisch abtrennbaren Haftwassers geeignet wäre, nicht aber für das trocknungstechnisch relevante in den Fasern gebundene Wasser.

Aufgabe der vorliegenden Erfindung ist ein Verfahren und eine Vorrichtung für die indirekte Trocknung pneumatisch förderbarer Güter, insbesondere Holzfasern und ähnliche pflanzliche Stoffe, bei sehr guter Vereinzelung des Trockengutes und Verwendung der Wand des Trockenraumes als Wärmetauscher.

Die Lösung dieser Aufgabe ist in Patentanspruch 1, bzw. 5 angegeben.

In Figur 1 sind die wesentlichen Elemente der Erfindung dargestellt: Der aus Saugzug 3, Saugrohr 4 und Fallrohr 5 bestehende Schlendertrockner steht in einem Ofen 6. Das Gut 1 wird nass aufgegeben und den Schleudertrockner verlässt Brüdendampf und getrocknetes Gut 2.

Der erfindungsgemäße pneumatische Schleudertrockner vereinigt den sehr guten Wärmeübergang des Schleudertrockners mit dem sehr einfachen Regelverhalten des Schleifenreaktors, welches näherungsweise dem des idealen Rührkessels entspricht. Als Stromtrockner ist er insbesondere für die Trocknung schwer handhabbarer Güter wie Holzfasern und ähnliche pflanzliche Stoffe geeignet. Im Gegensatz zu den heute gebräuchlichen Lösungen indirekt beheizter Stromtrockner entfällt aber der aufwendige Eintrag der Verdampfungswärme über einen Brüdenkreislauf mit verschiedenen Apparaten und die für geringe Überhitzung der Brüden erforderliche extrem hohe Gasumwälzung bzw. die für geringere Umwälzung erforderliche hohe Brüdenüberhitzung mit Produktzersetzung. Nach Patentanspruch 6 steht der Schleudertrockner direkt in einem Ofen. Das ausgebrannte Rauchgas wird durch die Rezirkulation schlagartig auf Ofentemperatur von z.B. 450 °C abgekühlt und den an der Reaktorwand überhitzten Brüden von z.B. 150 °C wird sofort durch den Trockenprozess wieder Wärme entzogen. Für 1 kg Wasserverdampfung werden z.B. 10 kg Brüden umgewälzt. Die voneinander unabhängigen Verweilzeiten des Trockengutes und der Brüden betragen üblicher Weise 10 bis 300 Sekunden.

Das Trockengut-Brüden-Gemisch wird mit einem Transportlaufrad umgewälzt, wie es aus dem Saugzug der pneumatischen Späneförderung bekannt ist. Das ist ein sehr robustes offenes Radialgebläse mit geschlossener Rückseite, an dem nichts hängen bleibt. Beim Durchgang durch das Transportlaufrad und beim Schleudern gegen die Reaktorwand wird das Trockengut sehr gut vereinzelt, wie in jedem Schleudertrockner. Die im Fallrohr durch Fliehkraft an der Reaktorwand reibenden Trockengut-Teilchen bewirken eine dünne PRANDELsche Grenzschicht und damit einen hervorragenden Wärmeübergang von der Wand auf die umgewälzten Brüden.

Bei innerer Umwälzung ist das vorhandene Leitrohr als Saugrohr ausgebildet, der Saugzug sitzt direkt auf dem Saugrohr und schleudert das Trockengut freiblasend gegen die als Wärmetauscher fungierende Reaktorwand. Zur Vergrößerung der Wärmetauscherfläche ist es vorteilhaft, mit mehreren Fallrohren zu arbeiten, die über einen Verteilerkopf absolut gleichmäßig beschickt werden.

Grundsätzlich kann der erfindungsgemäße Schleudertrockner auch mittels Saugzug unten betrieben werden, wobei das Transportlaufrad gleichzeitig Bodenrührwerk sein kann. In diesem Fall erfolgt eine äußere Umwälzung des Trockengut-Brüden-Gemisches. Diese Ausführung, bei der die gesamte Maschinentechnik ebenerdig angebracht ist, kann für kleinere Trockner sehr vorteilhaft sein.

Im Inneren des erfindungsgemäßen pneumatischen Schleudertrockners wird die Wärme von der Trocknerwand ohne große Überhitzung der Brüden an das Trockengut transportiert. Durch die thermische Trägheit der Trocknerwand kann bie Störung der Beschickung mit Trockengut sehr schnell eine den gesamten Trockenraum erreichende Notkühlung mit eingedüstern Wasser erfolgen. Damit kann das besondere Brandrisiko des Trocknungsvorganges pflanzlicher Stoffe praktisch ausgeschlossen werden. Wenn es dennoch einmal zum Brand kommen sollte, wird dieser durch Abschiebem aller Öffnungen einfach erstickt. Sollte einmal unzulässiger Überdruck aufgebaut werden, wird dieser über Druckentlastungsklappen abgebaut.

Der pneumatische Schleudertrockner lässt sich sehr gut nach der Innentemperatur des Schleifenreaktors regeln. Die Restfeuchte korreliert für eine gegebenes Produkt sehr gut mit dieser Temperatur. Zum Anfahren wird der Trockner auf die Betriebstemperatur vorgeheizt und dann wird langsam nasses Trockengut aufgegeben in solcher Menge, dass die Innentemperatur ständig im Soll-Wert-Bereich bleibt. Dabei wird die Gutaufgabe stetig erhöht, bis die Ofenwand voll aufgeheizt ist und die volle Feuerungsleistung für die Trocknung verfügbar ist. Zum Abfahren wird die Feuerung eingestellt und solange mit abnehmender Beschickung weiter getrocknet, bis gefahrlos abgeschaltet werden kann. Der Trockner kann auch durch Verdampfung eingedüsten Wassers schnell entleert und abgekühlt werden.

Zur Kraft-Wärme-Kopplung kann der pneumatische Schleudertrockner mittels Abgas einer Gasturbine beheizt werden oder mit Abdampf eines Dampfmotors, einer Gegendruckturbine oder einer Entnahme-Kondensationsturbine. Für Dampfbeheizung können die Fallrohre auch als Doppelmantelrohre ausgeführt werden. Für Dampf einer organischen Flüssigkeit kann der pneumatische Schleudertrockner als Kondensator eines ORC-Kraftwerkes verwendet werden.

Besonders geeignet ist der erfindungsgemäße Schleudertrockner für die dezentrale Verarbeitung nachwachsender Rohstoffe. Hierfür haben die Anlagen vorzugsweise eine Feuerungsleistung 0,3 bis 3 MW. Eine hohe Wirtschaftlichkeit wird dabei durch Verfeuerung von Biomasse erreicht. So kann z.B. bei der Herstellung von Holzfasern mittels Doppelschneckenextruder der Firma LEHMANN MASCHINENBAU GMBH JOCKETA aus nassen Holzhackschnitzeln aus Ganzbaumemte der Feinanteil, welcher einen hohen Anteil an Rinde und an Nadeln bzw. Laub enthält, durch Windsichten abgetrennt und direkt in einer Vorofenfeuerung verbrannt werden. Der Windsichter kann dabei auf den jeweils momentanen Brennstoffbedarf eingestellt werden. In diesem Fall gibt es nur eine gemeinsame Linie für Rohstoff und Brennstoff.

In dem erfindungsgemäßen pneumatischen Schleudertrockner wird das Trockengut wie in jedem Schleudertrockner sehr gut vereinzelt, so dass in der Regel nahezu die gesamte spezifische Oberfläche des Trockengutes für den Stoff- und Wärmeaustausch mit den Brüden zur Verfügung steht und durch die hohen Turbulenzen sehr gute Stoff- und Wärmeübergänge erreicht werden. Bis zur Knickpunktfeuchte ist der geschwindigkeitsbestimmende Schritt der Wärmeeintrag in den Trockner. Für Trocknung bis zur Knickpunktfeuchte ist daher das Verweilzeitverhalten des einfachen Rührkessels ausreichend. Für weitergehende Trocknung, wie sie etwa für die Spanplattenverleimung erforderlich ist, können auch zwei oder mehr Trockner als Kaskade in Reihe geschaltet werden, um nur für die diffusionskontrollierte Endtrocknung unterhalb der Knickpunktfeuchte höhere Temperaturen im Trockner zu fahren. Auch können in der Haupttrocknung zwei oder mehr Schleudertrockner parallel arbeiten und mit einem gemeinsamen Schleudertrockner für die Endtrocknung in Reihe geschaltet sein.

Das aus dem Schleudertrockner ausgeschleuste Trockengut kann mit Luft pneumatisch abtransportiert werden. Dabei wird die Fühlbare Wärme des Trockengutes noch für eine Nachtrocknung durch Verdunstungskühlung genutzt. Noch besser ist der Wirkungsgrad, wenn die Transportluft vorher mit Abwärme aufgeheizt wird. Die verbrauchte Transportluft wird vorteilhaft als Verbrennungsluft in der Feuerung des Trockners genutzt. Bei brennbaren Trockengut, wie pflanzlichen Materialien ist dann keine weitere Entstaubung nach dem Produktabscheider mehr erforderlich. Der Wasserdampf aus der Nachtrocknung muss zwar mit den Rauchgasen auf Abgastemperatur aufgeheizt werden, das erfordert aber nur einen Bruchteil der eingesparten Verdampfungswärme.

Der pneumatische Schleudertrockner wird vorzugsweise auch pneumatisch beschickt. Wenn dafür Transportluft verwendet wird, sinkt zwar der Wasserdampfpartialdruck im Trockner, was für die Trocknung vorteilhaft ist, aber ebenso sinkt auch die Taupunkttemperatur der Brüden, was für die Abwärmenutzung nachteilig ist. Brüdendampf sollte als Transportgas überhitzt werden, um Taupunktunterschreitungen zu vermeiden. Durch eine solche Brüdenüberhitzung mit einem Abgaskühler wird der Wirkungsgrad verbessert. Der pneumatische Schleudertrockner kann aber z.B. auch mit einer Förderschnecke beschickt werden.

Brüdendampf mit hoher Taupunkttemperatur ist bekanntlich sehr gut für die Abwärmenutzung geeignet. Oft fehlt aber der Wärmebedarf am Anfallort. Zur Trocknung vorgesehene nachwachsende Rohstoffe sind oftmals nass. In diesem Fall kann es vorteilhaft sein, die Rohstoffe mit Brüdendampf tz dämpfen, um die Aufheizung im Trockner einzusparen. Das beim Dämpfen ablaufende Wasser ist in der Regel sehr gut biologisch zu reinigen. Ein solcher Dämpfer bewirkt gleichzeitig eine Entstaubung der Brüden.

Der Brüdendampf kann aber z.B. auch in einem Luftkühler kondensiert werden, der nicht kondensierte Anteil direkt oder indirekt der Feuerung zugeführt werden und die erhitzt Luft kann zur Vor- oder Nachtrocknung verwendet werden. So kann gehäckseltes Grünfutter im pneumatischen Schleudertrockner vorgetrocknet und auf einem Bandtrockner nachgetrocknet werden. Das Grünfutter wird nach Vortrocknung wesentlich besser durchlüftet und die Heizenergie wird hier zweimal genutzt. Oder Holzhackschnitzel werden für die Herstellung von Brennstoffpellets in Silos mit Bodenbelüftung durch diese warme Luft vorgetrocknet, in einer Hammermühle zerkleinert, im pneumatischen Schleudertrockner getrocknet und dann pelletiert.

Beispiel 1: Anlage und Verfahren zur Verarbeitung von Holzhackschnitzeln zu Holzfasern mit Trocknung in einer Ausführungsform des erfindungsgemäßen Trockners.

Die wichtigsten Abmessungen sind in etwa: Acht Fallrohre 508 x 8 mm mit 12.750 mm Fallhöhe. Das Saugrohr 406,4 x 12 mm, der Verteilerkopf aus quadratischem Holprofil 150 x 10 mm und halbkugelförmige Sammelvorrichtung 2.600 mm Durchmesser, 1.300 mm Höhe und 10 mm Wandstärke. Dieser Schleifenreaktor ist aus Werkstoff St 37-2 gefertigt. Die Ofenwand hat einen Innendurchmesser von 2.400 mm und einen Außendurchmesser von 3.000 mm und ist mit mineralischer Dämmwolle auf etwa 100 kg/m³ ausgestopft. Die Innenseite der Ofenwand besteht aus einem 1 mm starken Blechmantel aus Werkstoff 1.4713, der zur Versteifung und zur Längenkompensation mit Quersicken versehen ist. Die Brennkammer für eine Holzeinblasfeuerung und alle thermisch hoch belasteten Ofeneinbauten sind aus Werkstoff 1.4762 gefertigt. Die gesamte Wärmetauscherfläche beträgt etwa 180 m². Die maximale Verdampfungsleistung beträgt für Wasser je nach Gut und Wandtemperatur ca. 1.200 bis 2.400 kg/h. Danach wird die Feuerungsleistung je nach den konkreten Gegebenheiten auf 0,99 bis 2,7 MW ausgelegt, wobei grundsätzlich jder Brennstoff möglich ist. Der spezifische Stromverbrauch des Saugzuges beträgt 0,01 bis 0,06 kWh/ kg Wasserverdampfung. Der Schleifenreaktor mit Ofenwand ist das größte Einzelteil für die Montage und bereitet mit 3.000 x 3.000 x 16.000 mm Abmessungen keinerlei Probleme für den Straßentransport.

Die nassen Hackschnitzel werden aus dem Bunker mittels Schubboden ausgetragen zum Windsicher, wo der Feinanteil nach dem jeweiligen Wärmebedarf des Trockners mittels Transportluft ausgetragen und in eine Vorofenfeuerung eingeblasen wird.

Die vom Feingut abgetrennten Hackschnitzel gelangen über ein Förderband in den Dämpfer, wo das grobkörnige Haufwerk gut von Brüdendampf durchströmt wird. Die kondensierten Brüden und das aus den Hackschnitzeln abgelaufene Wasser werden einer biologischen Reinigung zugeführt. Aus den im Dämpfer entstaubten Brüden wird je nach sonstigen Wärmebedarf in einem Kondensator Abwärme mit 80 °C Vorlauftemperatur zurückgewonnen.

Die gedämpften heißen Hackschnitzel werden einen Doppelschneckenextruder der Firma LEHMANN MASCHINENBAU GMBH JOCKETA zur Zerfaserung zugeführt und gelangen von dort mit einer Förderschnecke in das Saugrohr des Trockners.

Im Schleudertrockner wird das Holzfaser-Brüden-Gemisch an der tiefsten Stelle der Sammelvorrichtung in das Saugrohr angesaugt, wobei oberhalb der Sammelvorrichtung in das Saugrohr auch das frische Material zugeführt wird. Oberhalb des Saugrohres ist ein Transportlaufrad, wie es aus der Späneförderung bekannt ist, mit senkrecht stehender Achse im Verteilerkopf hängend angebracht. Der Verteilerkopf entspricht dem Gehäuse eines Radialbgebläses mit dem Unterschied, dass er mehrere um eine Symmetriedrehachse angeordnete Abgänge besitzt, hier acht Stück. Das Transportlaufrad schleudert das angesaugte Holzfaser-Brüden-Gemisch durch die Abgänge des Verteilerkopfes mit tangentialem Eintritt in die Fallrohre, wo die Holzfasern gegen die Wand geschleudert auf einer Spiralbahn abwärts fallen und gemeinsam mit den umgewälzten Brüden in die Sammelvorrichtung gelangen, wo sie wieder angesaugt werden.

Am Boden der Sammelvorrichtung sorgt ein Bodenrührwerk dafür, dass sich kein Holzfaserstoff absetzt und dafür, dass ständig Holzfasern in den Abgang transportiert werden, von wo sie mit den Brüden zum Zyklonabscheider gelangen.

Die Einblasfeuerung ist als Vorofen ausgebildet, damit bei dem Feinanteil der nassen Hackschnitzel die für eine saubere Verbrennung notwendige Brennkammertemperatur erreicht wird. Der eigentliche Ofenraum des Schleudertrockners steht auf der halbkugelförmigen Sammelvorrichtung des Schleifenreakorts und umhüllt den gesamten übrigen Teil des Schleifenreaktors, bis auf den Antrieb des Transportlaufrades. Die etwa 400 °C heißen Abgase des Ofens werden im Luftvorwärmer auf etwa 200 °C Schomsteintemperatur abgekühlt.

Beispiel 2: Verfahren zur Herstellung von Brennstoffpellets aus nassen Sägespänen.

Von einem regelbaren Beschickungsband wird der pneumatische Schieudertrockner über eine Zellenradschleuse in deinem pneumatischen Baypass mit Sägespänen beschickt. In einem Zyklonabscheider werden die getrockneten Sägespäne von den Brüden getrennt und über eine Zellenradschleuse direkt einer Pelletpresse der Firma MÜNCH, RATINGEN zugeführt. Der optimale Trocknungsgrad der Sägespäne wird nach dem Aussehen der Pellets beurteilt und die Geschwindigkeit des Beschickungsbandes entsprechend erhöht oder verringert. Durch die Heißdampf-Kurzzeit-Trocknung entfällt die sonst erforderliche Konditionierung und der zwischenpuffer

Beispiel 3: Verfahren zur energieautarken Klärschlammtrocknung mit direkter Verbrennung und optionaler Phosphatrückgewinnung.

Die organische Trockensubstanz (oTS) von kommunalem Klärschlamm hat etwa den Heizwert wie trockenes Holz. Mit Filterpressen oder Zentrifugen mechanisch entwässerter Klärschlamm mit mindestens 20 % oTS kann daher autotherm verbrannt werden. Nach dem Stand der Technik wird der Klärschlamm dazu getrocknet und das Trockengut kann für die Beheizung des Trockners verbrannt werden. Da der Klärschlamm beim Trocknen eine sogenannte Leimphase durchläuft, muss er für die Trocknung in Konvektionstrocknem durch Rückvermischung mit Trockengut auf über 60 % TS eingestellt werden. Durch die innere Produktrückführung ist der erfindungsgemäße pneumatische Schleudertrockner hierfür bestens geeignet. In die Sammelvorrichtung wird ein Knetwerk eingebaut, welches die Vermischung zu krümeliger Konsistenz bewirkt.

Der staubförmige trockene Klärschlamm wird in einem Zyklon vom Brüdendampf grob getrennt und mit vorgewärmter Luft in einen Wirbelstrombrenner der GIV MBH, HALLE sehr sauber verbrannt Die staubigen Brüden werden direkt der Sekundärbrennkammer zugeführt und somit thermisch gereinigt. Mit den vollständig ausgebrannten Rauchgasen wird der Dampferzeuger beheizt. Der Dampfmotor des Stromerzeugers wird mit 16 bar Gegendruck betrieben und der Trockner fungiert ats Kondensator.

Durch die Monoverbrennung kann die Asche von Klärschlamm ohne Schwermetallbelastung direkt als biocidfreier Phosphatdünger verwendet werden, ansonsten ist eine weitergehende Aufbereitung für die Phosphatrückgewinnung erforderlich.

## Patentansprüche

1. Verfahren zum Trocknen von Gütern in einem indirekt beheizten Schleudertrockner, wobei das Trockengut im Fallstrom durch Zentrifugalkraft gegen die als Wärmetauscher fungierende Reaktorwand geschleudert wird, **dadurch gekennzeichnet, dass** ein Trockengut-Brüden-Gemisch mittels ein diese Zentrifugalkraft erzeugendes Transportlaufrad pneumatisch gefördert und innerhalb des Wärmetauschers umgewälzt wird.

2. Verfahren nach Anspruch 1 mit pneumatischer Zuführung des Trockengutes zum Schleudertrockner, wobei Brüdendampf als Transportmedium verwendet wird, der gegebenenfalls auch überhitzt werden kann, insbesondere in einem Abgaskühler.

3. Verfahren nach Anspruch 1 mit Abführung der Kondensationswärme der Brüden, vorzugsweise mit Entsorgung des nicht kondensierbaren Anteils der Brüden über die Feuerung des Schleudertrockners.

4. Verfahren nach Anspruch 1 mit nachgeschalteter pneumatischer Förderung zur Abwärmenutzung durch Verdunstungskühlung, wobei die verwendete Transportluft vorzugsweise der Feuerung des Schleudertrockners zugeführt wird.

5. Vorrichtung zur Durchführung des Verfahrens nach Anspruch 1, wobei ein Schlendertrockner oder eine Kaskade von Schleudertrockner mit pneumatischer Umwälzung durch ein oder mehrere Transportlaufrad/-räder und im Bereich des/der Fallstromes/-ströme eine mittels Wärmeträgermedium beheizte Reaktorwand aufweist.

6. Vorrichtung nach Anspruch 5, wobei der Schleudertrockner direkt in einem Ofen steht, welcher mit den Rauchgasen einer Feuerung oder mit heißen Abgasen beheizbar ist.

7. Vorrichtung nach Anspruch 5, wobei der Schleudertrockner im Bereich des/der Fallstromes/-ströme indirekt mit Dampf beheizbar ist.

8. Vorrichtung nach Anspruch 5, bei welcher der Schleudertrockner im Wesentlichen aus einem stehenden zylindrischen Behälter und einem freiblasenden Saugzug mit Saugrohr besteht, wobei der Saugzug so angeordnet ist, dass mittels Saugrohr über dem Boden des Behälters Trockengut-Brüden-Gemisch angesaugt werden kann und durch das freiblasende Transportlaufrad des Saugzuges Trockengut gegen den obersten Teil der Wand des zylindrischen Behälters geschleudert werden kann.

9. Vorrichtung nach Anspruch 5, bei welcher der Schleudertrockner mehrere Fallrohre besitzt, die oben über tangentiale Einströmöffnungen mit einem Verteilerkopf verbunden sind, welcher über eine Transportleitung mit der unter den Fallrohren angeordneten Sammelvorrichtung verbunden ist.

10. Vorrichtung nach Anspruch 8 oder 9 mit einem oder mehreren Bodenrührwerken zur Verhinderung von Ablagerungen am Boden des Schleudertrockners und gegebenenfalls auch im unteren Teil des Saugrohres und gegebenenfalls auch mit Rührwerksbeschaufelung zur Beförderung von Trockengut zum Saugrohr und/oder zum Abgang.

## Claims

1. Procedure for drying of goods in an indirectly heated centrifugal dryer, where the goods are catapulted in downdraft by centrifugal forces against the reactor wall functioning as heat exchanger. This procedure is distinguished by the fact that a goods-exhaust-vapour-mixture is pneumatically deliverer via a transport impeller generating this centrifugal force and circulated within the heat exchanger.

2. Procedure according to claim 1 with pneumatic goods supply to the centrifugal dryer, where exhaust vapour is used as transport medium, which can be overheated as needed, especially in an exhaust gas cooler.

3. Procedure according to claim 1 with exhaust vapour condensate heat discharge, preferably with disposal of not-condensable exhaust vapour components via the firing equipment of the centrifugal dryer.

4. Procedure according to claim 1 with downstream pneumatic suction system for waste heat utilization by evaporative cooling, where the transport air used is preferably feed to the firing equipment of the centrifugal dryer.

5. Fixture to perform the procedure according to claim 1, where the centrifugal dryer or a cascade of centrifugal dryers with pneumatic circulation by one or several transport impeller(s) features a reactor wall heated using a heat carrier medium is the area of the downdraft/ downdrafts.

6. Fixture according to claim 5, where the centrifugal dryer is directly installed in a furnace, which can be heated using waste gases of firing equipment or using hot exhausts.

7. Fixture according to claim 5, where the centrifugal dryer can be indirectly heated using steam in the area of the downdraft/downdrafts.

8. Fixture according to claim 5, where the centrifugal dryer mainly consists of a stranding cylindrical vessel and a suction draught with suction pipe without connected exhaust line, where the suction draught is arranged in such a way that goods-exhaust-vapour-mixture can be drawn from the bottom of the vessel using the suction pipe, and goods can be catapulted against the upper part of the wall of the cylindrical vessel using the suction draught's transport impeller without connected exhaust line.

9. Fixture according to claim 5, where the centrifugal dryer consists of several down pipes, which are connected via tangential inflow opening with the distributor head, which is connected via a transport pipe to the collection fixture arranged underneath the down pipes.

10. Fixture according to claim 8 or 9 with one or several bottom agitator aids for deposit prevention at the bottom of the centrifugal dryer and possibly in the lower part of the suction pipe as well and possibly with agitator aid blading for goods delivery to the suction pipe and/or the outflow.

## Revendications

1. Procédé pour le séchage de produits dans un séchoir centrifuge à chauffage indirect où la force centrifuge chasse les produits se trouvant au tirage par le bas contre la paroi du réacteur servant d'échangeur de chaleur. Caractéristique du procédé: un mélange de produits à sécher et de fumées est alimenté et retourné par voie pneumatique dans la zone de l'échangeur de chaleur par le biais d'une roue de transport qui génère la force centrifuge.

2. Procécé selon la revendication 1 avec un système pneumatique alimentant te séchoir centrifuge en produits à sécher en employant la vapeur des fumées comme agent de transport. Cet agent pourra être surchauffé le cas échéant surtout dans un refroidisseur de gaz d'échappement

3. Procédé selon la revendication 1 avec évacuation de la chaleur de condensation des fumées, de préférence avec évacuation de la portion non condensable des fumées par le chauffage du séchoir centrifuge.

4. Procédé selon la revendication 1 avec une alimentation pneumatique secondaire servant à exploiter la chaleur perdue par un refroidissement par évaporation où l'agent de transport (air) sera de préférence alimenté au chauffage du séchoir centrifuge.

5. Dispositif pour la mise en oeuvre du procédé de la revendication 1 où un séchoir centrifuge ou une cascade de séchoirs centrifuges est équipée d'une circulation pneumatique assurée par une ou plusieurs roues de transport et une paroi du réacteur chauffée par un agent caloporteur dans la zone du/des tirage(s) par le bas.

6. Dispositif pour la mise en oeuvre de la revendication 5 où le séchoir centrifuge se trouve directement dans un four qui pourra être chauffé par les gaz brûlés d'un chauffage ou des gaz de combustion chauds.

7. Dispositif pour la mise en oeuvre de la revendication 5 où le séchoir centrifuge peut être chauffé indirectement avec de la vapeur dans la zone du/des tirage(s) par le bas.

8. Dispositif pour la mise en oeuvre de la revendication 5 où, de principe, le séchoir centrifuge est composé d'un réservoir cylindrique de bout et un tirage par aspiration à soufflage libre' avec un tuyau d'aspiration. Le tirage par aspiration doit être conçu de manière à ce que le mélange de produits à sécher et de fumées puisse être aspiré par le biais du tuyau d'aspiration installé au-dessus du fond du réservoir et propulsés contre la partie supérieure de la paroi du réservoir cylindrique par la roue de transport à soufflage libre du tirage par aspiration.

9. Dispositif pour la mise en oeuvre de la revendication 5 où le séchoir centrifuge est équipé de plusieurs tuyaux de descente raccordés en haut à un distributeur par des orifices d'admission tangentiels. Le distributeur lui-même est raccordé à un collecteur installé sous les tuyaux de descente par une conduite de transport.

10. Dispositif pour la mise en oeuvre de la revendication 8 ou 9 où le fond est équipé d'un ou plusieurs agitateurs-mélangeurs permettant d'éviter la formation de sédiments au fond du séchoir centrifuge et dans la partie inférieure du tuyau d'aspiration le cas échéant Il pourra de même être équipé d'un mélangeur à pales agitatrices assurant l'acheminement des produits à sécher vers le tuyau d'aspiration et/ou la sortie.
